# EUROPÄISCHE PATENTSCHRIFT

(11) **EP 1 551 743 B1**
(45) Veröffentlichungstag und Bekanntmachung des Hinweises auf die Patenterteilung: **18.01.2006**
(21) Anmeldenummer: 04741898.3
(22) Anmeldetag: 25.06.2004
(51) Int. Cl.: B65H 45/16

(54) **PUNKTURZYLINDER MIT WENIGSTENS EINER PUNKTURLEISTE**
PUNCTURE CYLINDER PROVIDED WITH AT LEAST ONE PUNCTURE STRIP
CYLINDRE A PICOTS MUNI D'AU MOINS UNE BANDE DE PICOTS

(30) Priorität: 02.07.2003 DE 10329672
(43) Veröffentlichungstag der Anmeldung: 13.07.2005
(73) Patentinhaber: Koenig & Bauer Aktiengesellschaft, 97080 Würzburg (DE)
(72) Erfinder: HELD, Michael, 67259 Heuchelheim (DE); PRÜM, Sebastian, Alois, 67657 Kaiserslautern (DE); RATZ, Holger, 67227 Frankenthal (DE)
(86) Internationale Anmeldenummer: PCT/EP2004/051251
(87) Internationale Veröffentlichungsnummer: WO 2005/003009

(56) Entgegenhaltungen:
- EP-A- 0 019 202
- GB-A- 343 368
- US-A- 5 503 071
- US-A1- 2003 110 968

## Beschreibung

Die Erfindung betrifft einen Punkturzylinder mit wenigstens einer Punkturleiste gemäß dem Oberbegriff des Anspruches 1.

Im Betrieb eines Falzapparates werden auf den Punkturnadeln einer solchen Punkturleiste Signaturen in einem vorderen Endabschnitt aufgespießt. Die aufgespießten oder punktierten Signaturen werden vom sich drehenden Punkturzylinder durch einen Übergabespalt gezogen, der vom Punkturzylinder mit einem gegen diesen angestellten Falzklappenzylinder gebildet wird. Im Übergabespalt wird eine Signatur von Falzklappen des Falzklappenzylinders ergriffen. Gleichzeitig schwenkt die Punkturleiste in die versenkte Stellung und gibt so die Signatur frei. Deren vorderer Teil gleitet daraufhin über eine Mantelfläche des Punkturzylinders entgegen der Drehbewegung des Punkturzylinders. Dabei besteht die Gefahr, dass dieser vordere Teil über nachfolgende Punkturnadeln einer weiteren oder, je nach Umfang des Punkturzylinders, derselben Punkturleiste streicht, auf der eine zweite Signatur aufgespießt ist, und von diesen beschädigt wird. Besonders groß ist die Gefahr einer Beschädigung der Signatur bei der Delta-Falz-Produktion. Hier liegen ungefähr zwei Drittel eines Abschnittes der Signatur vor dem Falzmesser und ein Drittel eines Abschnittes der Signatur nach dem Falzmesser.

Aus der DE 43 40 858 C2 ist ein Punkturzylinder mit zusätzlichen, auf den vorlaufenden Rand der Signatur wirkenden Greifern bekannt. Da dort nach Aufsetzen der Zusatzgreifer die Punkturnadeln zurückgezogen werden, tritt die Gefahr einer Beschädigung der abgenommenen Signatur durch die Punkturnadeln nicht auf.

Die DE 100 18 775 A1, die DE 21 26 610 A1 und die DE 20 25 347 A1 zeigen Abstreifer, um Signaturen von den Punkturnadeln abzuheben. Eine Schutzfunktion ist nicht vorgesehen, da diese Abstreifer unter der aufgenadelten Signatur wirken.

Die EP 0 019 202 A1 offenbart einen Punkturzylinder mit Punkturabdeckungen. Nähere Angaben zu möglichen Positionen oder Bewegungen dieser Punkturabdeckungen sind nicht entnehmbar.

Der Erfindung liegt die Aufgabe zugrunde, einen Punkturzylinder mit wenigstens einer Punkturleiste zu schaffen.

Die Aufgabe wird erfindungsgemäß durch die Merkmale des Anspruches 1 gelöst.

Mit einem Abweiser, der wenigstens zeitweilig von einem Punkturzylinder absteht, werden entgegengesetzt zu einer Drehung des Punkturzylinders über dessen Mantelfläche streichende Endabschnitte von vom Punkturzylinder freigegebenen und vom Falzklappenzylinder ergriffenen und vom Punkturzylinder abgezogenen Signaturen vor Punkturnadeln einer nachfolgenden zweiten Punkturleiste ferngehalten. Dadurch werden die Signaturen vor Beschädigungen durch die zweite Punkturleiste geschützt.

Vorteilhafterweise ist der Abweiser in den Punkturzylinder ein- und ausfahrbar. So kann er sich beispielsweise in einem eingefahrenen Zustand befinden, um während eines Durchgangs durch einen Übergabespalt, den der Punkturzylinder mit einem Falzklappenzylinder bildet, nicht störend zu wirken. Nach Durchlaufen des Übergabespaltes kann der Abweiser ausgefahren werden, um die erwähnte Schutzwirkung für rückläufige Signaturabschnitte ausüben zu können. Mit Einziehen der Punkturleiste kann auch der Abweiser wieder eingefahren werden, um für den nächsten Durchgang durch den Übergabespalt bereit zu sein. Dabei kann das Ein- und Ausfahren des Abweisers durch eine bekannte Kurvenscheibe gesteuert sein, wie sie auch zum Ein- und Ausfahren von z. B. Punkturnadeln und Falzmessern verwendet wird.

Bei dem Abweiser kann es sich um eine achsparallel zum Punkturzylinder erstreckende Leiste handeln. Diese Leiste kann sich über eine ganze Breite des Punkturzylinders oder aber über einen Teil der Breite des Punkturzylinders erstrecken. Erstreckt sich der leistenförmige Abweiser nur über einen Teil der Punkturzylinderbreite, so kann der Punkturzylinder auch eine Mehrzahl in der Breite gestaffelt angeordneter Abweiser aufweisen. Ein leistenförmiger Abweiser kann darüber hinaus mit Ausnehmungen versehen sein, so dass er wie ein Kamm über Zinken verfügt. Dabei können die Zinken jeweils Punkturnadeln einer der Punkturleisten zugeordnet sein.

Für eine effektive Schutzwirkung des Abweisers weist dieser vorteilhaft einen radialen Überstand gegenüber den Punkturnadeln einer der Punkturleisten auf. Somit wird gewährleistet, dass rückläufige Endabschnitte von Signaturen über die Punkturnadeln streichen, ohne diese jedoch zu berühren. Dabei ist es auch möglich, den Abweiser die Punkturnadeln überdeckend auszubilden.

Bei einem Falzapparat mit einem erfindungsgemäßen Punkturzylinder ist der Abweiser bevorzugterweise in Drehrichtung des Punkturzylinders vor einer der Punkturleisten angeordnet, so dass er zwischen dieser Punkturleiste und dem rückläufigen Endabschnitt der Signatur befindlich, ist und den Endabschnitt vor den Punkturnadeln der Punkturleiste abschirmt. Bevorzugt weist der Abweiser dabei eine sich entgegen der Drehrichtung von einer Mantelfläche des Punkturzylinders entfernende Schrägfläche auf, so dass der rückläufige Endabschnitt der Signatur auf dieser Schrägfläche möglichst abgleiten kann.

Ausführungsbeispiele der Erfindung sind in den Zeichnungen dargestellt und werden im Folgenden beschrieben.

Es zeigen:
- Fig. 1: eine herkömmliche Anordnung eines Punkturzylinders mit angestelltem Falzklappenzylinder und einer von Punkturnadeln am Punkturzylinder gehaltenen Signatur;
- Fig. 2: die Anordnung aus Fig. 1 mit in Ablösung befindlicher Signatur;
- Fig. 3: die Anordnung aus Fig. 1 unmittelbar nach Ablösen der Signatur vom Punkturzylinder;
- Fig. 4: eine Anordnung mit Falzklappenzylinder und einem erfindungsgemäßen Punkturzylinder und einer von Punkturnadeln daran gehaltener Signatur;
- Fig. 5: die Anordnung aus Fig. 4 unmittelbar nach Ablösen der Signatur; und
- Fig. 6: eine vergrößerte Darstellung eines rückläufigen Abschnitts der Signatur aus Fig. 5.

Fig. 1 zeigt einen schematischen Querschnitt durch eine bekannte Anordnung mit drehbarem Punkturzylinder 01 und drehbarem Falzklappenzylinder 02. Beide Zylinder 01, 02 sind aneinander angestellt und begrenzen einen Übergabespalt 03. Ausgangsseitig vom Überspalt 03 ist ein Führungsblech 04 im Wesentlichen Konturen der beiden Zylinder 01 ; 02 folgend angeordnet. Der Falzklappenzylinder 02 verfügt über drei Falzklappen 06, die auf bekannte Weise mittels einer Kurvenscheibe 07 betrieben werden. Am Punkturzylinder 01 sind in alternierender Anordnung Punkturleisten 08; 09; 11 mit ausfahrbaren Punkturnadeln und ausfahrbare Falzmesser 12; 13; 14 angeordnet. Wie bei den Falzklappen 06 ist auch die Bewegung der Punkturleisten 08; 09; 11 und der Falzmesser 12; 13; 14 jeweils durch eine Kurvenscheibe 07 gesteuert. An den Punkturnadeln der Punkturleiste 11 ist eine an einer Mantelfläche des Punkturzylinders 01 anliegende und sich beidseitig des Übergabespaltes 03 erstreckende Signatur 16 in einem bezüglich einer Drehrichtung des Punkturzylinders 01 vorderen Endabschnitt der Signatur 16 aufgespießt.

Fig. 1 stellt eine Momentaufnahme kurz vor Ergreifen der Signatur 16 durch eine Falzklappe 06 des Falzklappenzylinders 02 dar. Im Übergabespalt 03 wird die Signatur 16 dazu vom ausfahrenden Falzmesser 12 in die Falzklappe 06 des Falzklappenzylinders 02 gedrückt, wobei die Punkturnadeln der Punkturleiste 11 vorher eingefahren werden und die Signatur 16 freigeben. Die Signatur 16 wird von der Falzklappe 06 z. B. beim Deltafalz im Verhältnis 2/3 zu 1/3 entgegen der Drehrichtung des Punkturzylinders 01 verschoben ergriffen. In einer nicht dargestellten Variante wird die Signatur 16 von der Falzklappe 06 geringfügig außermittig entgegen der Drehrichtung des Punkturzylinders 01 verschoben ergriffen. Der Grund dafür ist, dass der vordere Endabschnitt, in dem die Signatur 16 auf den Punkturnadeln der Punkturleiste 11 aufgespießt war, später weggeschnitten wird, um Einstichlöcher durch die Punkturnadeln zu beseitigen.

In Fig. 2 ist eine Situation kurze Zeit nach Ergreifen der Signatur 16 durch die Falzklappe 06 gezeigt. Punkturzylinder 01 und Falzklappenzylinder 02 haben sich dabei ein Stück weit gedreht. Die von der Falzklappe 06 ergriffene Signatur 16 beginnt sich von der Mantelfläche des Punkturzylinders 01 zu lösen, wobei sie aber den Übergabespalt 03 noch nicht gänzlich durchlaufen hat. Das Falzmesser 12 ist wieder in den Punkturzylinder 01 eingefahren. Ebenso sind die Punkturnadeln der Punkturleiste 11 eingefahren, so dass der Endabschnitt der Signatur 16 freigegeben ist.

Während der folgenden Drehung von Punkturzylinder 01 und Falzklappenzylinder 02 wird die Signatur 16 vom Falzklappenzylinder 02 mitgenommen. Das Führungsblech 04 streckt die Signatur 16 und verhindert die Bildung von Verfaltungen. Noch bevor sich die Signatur 16 vom Punkturzylinder 01 vollends gelöst hat, sind bereits die Punkturnadeln der nächstfolgenden Punkturleiste 08 durch den Übergabespalt 03 getreten. An den Punkturnadeln der Punkturleiste 08 ist eine zweite Signatur 17 aufgespießt. Dabei streicht der in Folge der Zugwirkung des Falzklappenzylinders 02 gegenüber der Drehrichtung des Punkturzylinders 01 rückläufige Endabschnitt der Signatur 16 über die ausgefahrenen Punkturnadeln der Punkturleiste 08 und läuft dabei Gefahr, beschädigt zu werden. Dies ist in Fig. 3 zu sehen.

Fig. 4 zeigt eine entsprechende Anordnung aus Falzklappenzylinder 02 und einem erfindungsgemäßen Punkturzylinder 18. Dabei entsprechen gleiche Bezugszeichen gleichen Bauteilen wie in den zuvor besprochenen Figuren, so dass deren Erklärung nicht noch einmal wiederholt wird. Wie zu sehen ist, sind im Punkturzylinder 18 den drei Punkturleisten 08; 09; 11 Abweiser 21; 22; 23 zugeordnet, die von einer Kurvenscheibe 19 gesteuert sind. Bei den Abweisern 21; 22; 23, hier im eingefahrenen Zustand gezeigt, handelt es sich um aus dem Punkturzylinder 18 ein- und ausfahrbare leistenförmige Bleche, die jeweils eine sich entgegen einer Drehrichtung von der Mantelfläche des Punkturzylinders 18 entfernende Schrägfläche 24 aufweisen (siehe Fig. 6). Die Abweiser 21; 22; 23 können auch in Form eines Kammes 21; 22; 23 ausgebildet sein, dessen Zinken Punkturnadeln einer der Punkturleisten 08; 09; 11 zugeordnet ist. Denkbar ist auch, dass die Abweiser 21; 22; 23 aus Metall, Plastik o. ä Material bestehen. Alle Abweiser 21; 22; 23 sind dabei in Drehrichtung des Punkturzylinders 18 kurz vor einer der Punkturleisten 08, 09, 11 angeordnet.

In Fig. 5 ist die Situation unmittelbar nach Ablösen der Signatur 16 von der Mantelfläche des Punkturzylinders 18 dargestellt, bei der die Punkturnadeln der Punkturleiste 11 eingefahren sind und die Signatur 16 von ihm freigegeben ist. Damit zeigt Fig. 5 einen der Fig. 3 entsprechenden Zeitpunkt, bei dem die Signatur 16 vollständig vom Punkturzylinder 18 gelöst ist und sich ihr Endabschnitt rückläufig bezüglich der Drehbewegung des Punkturzylinders 18 bewegt. Der den Punkturnadeln der Punkturleiste 08 zugeordnete Abweiser 22 ist in dieser Situation ausgefahren und schirmt den Endabschnitt der Signatur 16 vor den Punkturnadeln der Punkturleiste 08 ab.

Der Abweiser 21; 22; 23 ist zumindest in einem Winkelbereich α von 30°bis 45° bzw. von 30° bis 60° nach einer durch die Rotationsachsen von Punkturzylinder 18 und Falzklappenzylinder 02 festgelegten Geraden 26 die Punktumadeln abdeckend angeordnet.

In Fig. 6 ist der kritische Bereich im Umfeld des Endabschnittes noch einmal vergrößert zu sehen. Zum in den Figuren 3 und 5 gezeigten Zeitpunkt sind die den Punkturnadeln der Punkturleiste 11 nachfolgenden Punkturnadeln der Punkturleiste 08 durch den Übergabespalt 03 getreten und befinden sich auf Höhe des rückläufigen Endabschnittes der Signatur 16. Auf den Punkturnadeln 08 ist die der Signatur 16 nachfolgende Signatur 17 aufgespießt. Der Abweiser 22 ist ausgefahren und schirmt im Gegensatz zum bekannten Punkturzylinder 01 den Endabschnitt der Signatur 16 gegen die Punkturnadeln der Punkturleiste 08 sowohl in Drehrichtung des Punkturzylinders 18 als auch in radialer Richtung ab. Der Abweiser 22 zeichnet sich dabei durch einen radialen Überstand gegenüber den Punkturnadeln 08 aus. Dieser Überstand ermöglicht es ihm, die Punkturnadeln der Punkturleiste 08 zu überdecken. Ferner ist aufgrund der Schrägfläche 24 ein leichtes Abgleiten des Endabschnitts der Signatur 16 am Abweiser 22 über die Punkturnadeln hinweg möglich.

Von den Kurvenscheiben 19 werden die Abweiser 21; 22; 23 jeweils dann aus dem Punkturzylinder 18 ausgefahren, nachdem sie den Übergabespalt 03 passiert haben. Die Abweiser 21; 22; 23 werden wieder in den Punkturzylinder 18 eingefahren, nachdem die Punkturnadeln der ihnen jeweils zugeordneten Punkturleisten 08; 09; 11 in den Punkturzylinder 18 eingezogen worden sind.

### Bezugszeichenliste

- 01: Zylinder, Punkturzylinder
- 02: Zylinder, Falzklappenzylinder
- 03: Übergabespalt
- 04: Führungsblech
- 05: -
- 06: Falzklappe
- 07: Kurvenscheibe
- 08: Punkturleiste
- 09: Punkturleiste
- 10: -
- 11: Punkturleiste
- 12: Falzmesser
- 13: Falzmesser
- 14: Falzmesser
- 15: -
- 16: Signatur
- 17: Signatur
- 18: Punkturzylinder
- 19: Kurvenscheibe
- 20: -
- 21: Abweiser, Leiste, Kamm
- 22: Abweiser, Leiste, Kamm
- 23: Abweiser, Leiste, Kamm
- 24: Schrägfläche
- 25: -
- 26: Gerade

## Patentansprüche

1. Punkturzylinder (18) mit Punkturleisten (08; 09; 11), wobei vom Punkturzylinder (18) wenigstens zeitweilig abstehende Abweiser (21; 22; 23) angeordnet sind, wobei einer der Abweiser (22) zwischen einem Endabschnitt einer freigegebenen Signatur (16) und ausgefahrenen, eine andere Signatur (17) tragenden Punkturnadein einer Punkturleiste (08) angeordnet ist, wobei der Punkturzylinder (18) mit einem mit diesem zusammenwirkenden Falzklappenzylinder (02) einen Übergabespalt (03) bildet, wobei die Abweiser (21; 22; 23) in den Punkturzylinder (18) ein- und ausfahrbar sind, **dadurch gekennzeichnet, dass** einer der Abweiser (22) bei einem Durchgang durch den Übergabespalt (03) eingefahren ist und dass nach Durchgang durch den Übergabespalt (03) dieser Abweiser (22) aus dem Punkturzylinder (18) ausgefahren ist.

2. Punkturzylinder (18) nach Anspruch 1, **dadurch gekennzeichnet, dass** der Abweiser (22) im ausgefahrenen Zustand zwischen einem Endabschnitt einer freigegebenen Signatur (16) und den ausgefahrenen, eine andere Signatur (17) tragenden Punkturnadeln der Punkturleiste (08) angeordnet ist.

3. Punkturzylinder (18) nach Anspruch 1, **dadurch gekennzeichnet, dass** der Abweiser (21; 22; 23) eine sich achsparallel zum Punkturzylinder (18) erstreckende Leiste (21; 22; 23) ist.

4. Punkturzylinder (18) nach Anspruch 1, **dadurch gekennzeichnet, dass** der Abweiser (21; 22; 23) ein Kamm ist, dessen Zinken Punkturnadeln einer der Punkturleisten (08; 09; 11) zugeordnet sind.

5. Punkturzylinder (18) nach Anspruch 1, **dadurch gekennzeichnet, dass** der Abweiser (21; 22; 23) gegenüber den Punkturnadeln einer der Punkturleisten (08; 09; 11) radial überstehend angeordnet ist.

6. Punkturzylinder (18) nach Anspruch 5, **dadurch gekennzeichnet, dass** der Abweiser (21; 22; 23) die Punkturnadeln wenigstens zeitweilig überdeckt.

7. Punkturzylinder (18) nach Anspruch 1, **dadurch gekennzeichnet, dass** der Abweiser (21; 22; 23) in Drehrichtung vor der die andere Signatur (17) tragenden Punkturleiste (08; 09; 11) angeordnet ist.

8. Punkturzylinder (18) nach Anspruch 1, **dadurch gekennzeichnet, dass** der Punkturzylinder (18) in einem Falzapparat angeordnet ist.

9. Punkturzylinder (18) nach Anspruch 1, **dadurch gekennzeichnet, dass** der Abweiser (21; 22; 23) nach Durchgang durch einen Übergabespalt (03), den der Punkturzylinder (18) mit einem mit diesen zusammenwirkenden Falzklappenzylinder (02) bildet, die Punkturnadeln abdeckend angeordnet ist.

10. Punkturzylinder (18) nach Anspruch 1, **dadurch gekennzeichnet, dass** der Abweiser (21; 22; 23) nach Durchgang durch einen Übergabespalt (03), den der Punkturzylinder (18) mit einem mit diesen zusammenwirkenden Falzklappenzylinder (02) bildet, bei eingezogener Punkturleiste (08; 09; 11) eingefahren ist.

11. Punkturzylinder (18) nach Anspruch 1, **dadurch gekennzeichnet, dass** der Abweiser (21; 22; 23) eine sich entgegen einer Drehrichtung von einer Mantelfläche des Punkturzylinders (18) entfernende Schrägfläche (24) aufweist.

12. Punkturzylinder (18) nach Anspruch 1 oder 10, **dadurch gekennzeichnet, dass** der Abweiser (21; 22; 23) zumindest in einem Winkelbereich α von 30° bis 45° nach einer durch die Rotationsachsen von Punkturzylinder (18) und Falzklappenzylinder (02) festgelegten Geraden (26) die Punkturnadeln abdeckend angeordnet ist.

13. Punkturzylinder (18) nach Anspruch 12, **dadurch gekennzeichnet, dass** der Abweiser (21; 22; 23) zumindest in einem Winkelbereich α von 30° bis 60° nach einer durch die Rotationsachsen von Punkturzylinder (18) und Falzklappenzylinder (02) festgelegten Geraden (26) die Punkturnadeln abdeckend angeordnet ist.

## Claims

1. A puncturing cylinder (18) with puncturing strips (08; 09; 11), wherein deflector means (21; 22; 23) projecting from the puncturing cylinder (18) at least temporarily are provided, wherein one of the deflector means (22) is arranged between an end portion of a freed signature (16) and extended puncturing needles of a puncturing strip (08) which carry another signature (17), wherein the puncturing cylinder (18) forms a transfer gap (03) with a folding-jaw cylinder (02) which co-operates with it, wherein the deflector means (21; 22; 23) are capable of being moved into and out of the puncturing cylinder (18), **characterized in that** one of the deflector means (22) is inserted whilst passing through the transfer gap (03), and after passing through the transfer gap (03) the said deflector means (22) is extended out of the puncturing cylinder (18).

2. A puncturing cylinder (18) according to Claim 1, **characterized in that** in the extended state the deflector means (22) is arranged between an end portion of a freed signature (16) and the extended puncturing needles of the puncturing strip (08) which carry another signature (17).

3. A puncturing cylinder (18) according to Claim 1, **characterized in that** the deflector means (21; 22; 23) is a strip (21; 22; 23) extending axially parallel to the puncturing cylinder (18).

4. A puncturing cylinder (18) according to Claim 1, **characterized in that** the deflector means (21; 22; 23) is a comb, the teeth of which are associated with puncturing needles of one of the puncturing strips (08; 09; 11).

5. A puncturing cylinder (18) according to Claim 1, **characterized in that** the deflector means (21; 22; 23) is arranged so as to project radially with respect to the puncturing needles of one of the puncturing strips (08; 09; 11).

6. A puncturing cylinder (18) according to Claim 5, **characterized in that** the deflector means (21; 22; 23) covers the puncturing needles at least temporarily.

7. A puncturing cylinder (18) according to Claim 1, **characterized in that** the deflector means (21; 22; 23) is arranged upstream - in the direction of rotation - of the puncturing strip (08; 09; 11) carrying the other signature (17).

8. A puncturing cylinder (18) according to Claim 1, **characterized in that** the puncturing cylinder (18) is arranged in a folder.

9. A puncturing cylinder (18) according to Claim 1, **characterized in that**, after passing through a transfer gap (03) which the puncturing cylinder (18) forms with a folding-jaw cylinder (02) co-operating with it, the deflector means (21; 22; 23) is arranged covering the puncturing needles.

10. A puncturing cylinder (18) according to Claim 1, **characterized in that**, after passing through a transfer gap (03) which the puncturing cylinder (18) forms with a folding-jaw cylinder (02) co-operating with it, the deflector means (21; 22; 23) is withdrawn when the puncturing strip (08; 09; 11) is retracted.

11. A puncturing cylinder (18) according to Claim 1, **characterized in that** the deflector means (21; 22; 23) has a sloping face (24) moving away in a direction opposed to the direction of rotation of a generated face of the puncturing cylinder (18).

12. A puncturing cylinder (18) according to Claim 1 or 10, **characterized in that** the deflector means (21; 22; 23) is arranged so as to cover the puncturing needles at least in an angular range α of from 30° to 45° in accordance with a straight line (26) fixed by the axes of rotation of the puncturing cylinder (18) and the folding-jaw cylinder (02).

13. A puncturing cylinder (18) according to Claim 12, **characterized in that** the deflector means (21; 22; 23) is arranged so as to cover the puncturing needles at least in an angular range α of from 30° to 60° in accordance with a straight line (26) fixed by the axes of rotation of the puncturing cylinder (18) and the folding-jaw cylinder (02).

## Revendications

1. Cylindre à picots (18) muni de bandes de picots (08; 09; 11), que des écarteurs (21; 22; 23), en saillie au moins par moment, étant disposés sur le cylindre à picots (18), l'un des écarteurs (22) étant disposé, entre un tronçon d'extrémité d'une signature (16) libérée et des aiguilles de picots sorties, portant une autre signature (17), d'une bande de picots (08), sachant que le cylindre à picots (18) forme, avec un cylindre à volets de pliage (02), coopérant avec celui-ci, un intervalle de transfert (03), les écarteurs (21; 22; 23) étant susceptibles d'être rétractés dans, et sortis du, cylindre de picots (18) **caractérisé en ce que** l'un des écarteurs (22), lors d'un passage à travers l'intervalle de transfert (03), est rétracté, et **en ce que**, après passage par l'intervalle de transfert (03), cet écarteur (22) est sorti du cylindre de picots (18).

2. Cylindre à picots (18) selon la revendication 1, **caractérisé en ce que** l'écarteur (22), à l'état sorti, est disposé, entre un tronçon d'extrémité d'une signature libérée et les aiguilles de picots sorties, portant une autre signature (17), de la bande de picots (08).

3. Cylindre à picots (18) selon la revendication 1, **caractérisé en ce que** l'écarteur (21; 22; 23) est une bande (21; 22; 23), s'étendant parallèlement à l'axe vis-à-vis du cylindre à picot (18).

4. Cylindre à picots (18) selon la revendication 1, **caractérisé en ce que** l'écarteur (21; 22; 23) est un peigne, dont les dents sont associées à des aiguilles de picots d'une des bandes de picots (08; 09; 11).

5. Cylindre à picots (18) selon la revendication 1, **caractérisé en ce que** l'écarteur (21; 22; 23) est disposé radialement en saillie, par rapport aux aiguilles de picots d'une des bandes de picots (08; 09; 11).

6. Cylindre à picots (18) selon la revendication 5, **caractérisé en ce que** l'écarteur (21; 22; 23) recouvre au moins par moments les aiguilles de picots.

7. Cylindre à picots (18) selon la revendication 1, **caractérisé en ce que** l'écarteur (21; 22; 23) est disposé, en observant dans le sens de rotation, avant la bande de picots (08; 09; 11) portant l'autre signature (17).

8. Cylindre à picots (18) selon la revendication 1, **caractérisé en ce que** le cylindre à picots (18) est disposé dans un appareil de pliage.

9. Cylindre à picots (18) selon la revendication 1, **caractérisé en ce que** les écarteurs (21; 22; 23), après passage par un intervalle de transfert (03), que forme le cylindre à picots (18) avec un cylindre à volets de pliage (02) coopérant avec celui-ci, sont disposés en recouvrant les aiguilles de picots.

10. Cylindre à picots (18) selon la revendication 1, **caractérisé en ce que** l'écarteur (21; 22; 23), après passage par un intervalle de transfert (03), que forme le cylindre à picots (18) avec un cylindre à volets de pliage (02) coopérant avec celui-ci, est rétracté lorsque la bande de picots (08; 09; 11) est rétractée.

11. Cylindre à picots (18) selon la revendication 1, **caractérisé en ce que** l'écarteur (21; 22; 23) présente une face oblique (24) s'éloignant, dans le sens inverse d'un sens de rotation, d'une surface d'enveloppe du cylindre à picots (18).

12. Cylindre à picots (18) selon la revendication 1 ou 10, **caractérisé en ce que** l'écarteur (21; 22; 23), au moins dans une plage angulaire α de 30° à 45°, est disposé en recouvrant les aiguilles de picots, selon une droite (26), fixée par les axes de rotation du cylindre à picots (18) et du cylindre à volets de pliage (02).

13. Cylindre à picots (18) selon la revendication 12, **caractérisé en ce que** l'écarteur (21; 22; 23) est disposé, au moins dans une plage angulaire α de 30° à 60°, en recouvrant les aiguilles de picots, suivant une droite (26), fixée par les axes de rotation du cylindre à picots (18) et du cylindre à volets de pliage (02).
